# EUROPÄISCHE PATENTSCHRIFT

(11) **EP 0 467 451 B1**
(45) Veröffentlichungstag und Bekanntmachung des Hinweises auf die Patenterteilung: **24.02.1993**
(21) Anmeldenummer: 91201772.0
(22) Anmeldetag: 08.07.1991
(51) Int. Cl.: H01F 41/10

(54) **Verfahren und Vorrichtung zum automatischen Einstossen mindestens eines Stiftes in Spulenkörper**
Method and apparatus for piercing at least one pin in a coil bobbin
Méthode et appareil pour enfoncer au moins une broche dans un corps de bobine

(30) Priorität: 19.07.1990 CH 2395/90
(43) Veröffentlichungstag der Anmeldung: 22.01.1992
(73) Patentinhaber: METEOR AG, 8803 Rüschlikon (CH)
(72) Erfinder: Arnold, Ernst, CH-8102 Buchs (CH)
(74) Vertreter: Hrdlicka, Alois

(56) Entgegenhaltungen:
- DE-A- 2 153 705
- DE-A- 2 552 534
- DE-A- 2 644 406

## Beschreibung

Die Erfindung betrifft ein Verfahren zur Bestiftung eines Spulenkörpers gemäss Oberbegriff des Patentanspruchs 1 sowie Vorrichtungen zur Durchführung des Verfahrens gemäss Patentanspruch 6 oder 7.

Durch die DE-A 25 52 534 ist es bekannt, einen oder mehrere Stifte unmittelbar vor dem Eindrücken in einen Körper von einem von einer Drahtrolle zugeführten Draht abzutrennen, wobei die Schere nachfolgend zum Eindrücken der Stifte in den Spulenkörper dient.

Gemäss der DE-A 26 44 406 ist es weiterhin bekannt, die Stifte zuerst zuzuschneiden und sie in einem Rohr hintereinander anzuordnen, wobei die Stifte am Ende des Rohres in Eindrückrichtung in eine Bohrung des Eindrückstempels eingeführt, verschoben und in den Spulenkörper eingedrückt werden.

Derartig hergestellte Stifte können durch einen zu starken Grat in einem der Zuführungskanäle steckenbleiben. Die Gratbildung kann sich auch während der nachfolgenden Bewicklung des Spulenkörpers durch zusätzliche Drahtbrüche des Wickeldrahtes nachteilig auswirken.

Ein weiterer Nachteil der einen Grat aufweisenden Stifte ist darin zu sehen, dass beim Einstossen derselben in die Spulenkörper-Bohrung Kunststoffteile von dieser abgeschert werden, welche dann zwischen Kontakte, beispielsweise in einer Relaisspule, gelangen können.

Ein weiterer Nachteil besteht darin, dass die Arbeitsvorgänge des Draht- bzw. Stiftverschiebens und das Eindrücken der Stifte in den Spulenkörper zeitlich nacheinander erfolgen müssen, so dass längere Fertigungszeiten erforderlich sind.

Es liegt daher der vorliegenden Erfindung die Aufgabe zugrunde, eine Bestiftungsvorrichtung zu schaffen, bei welcher einerseits eine zwangsweise Zuführung der Stifte, sowie die Bestiftung des Spulenkörpers in einem Vorgang gewährleistet ist und wobei ein einwandfreies Trennen der Stifte vom Draht sichergestellt werden soll und andererseits im Hinblick auf eine automatengerechte Fertigung Zeitverluste weitgehend vermieden werden.

Diese Aufgabe wird durch die kennzeichnenden Teile der Patentansprüche 1 und 6 oder 7 gelöst. Vorteilhafte Weiterbildungen des Erfindungsgegenstandes sind in den abhängigen Ansprüchen angegeben.

Bei dem erfindungsgemässen Verfahren erfolgt in vorteilhafter Weise der Drahtvorschub gleichzeitig mit dem Einstossen des bereits abgescherten gratfreien Stiftes in den Spulenkörper, indem eine Drehplatte mit mindestens zwei Stiftaufnahmen vorgesehen ist, wobei mindestens ein Draht in eine durchgehende Bohrung der in Ausgangsposition befindlichen Stiftaufnahme eingeführt wird und gleichzeitig in der Einstossposition der in der Stiftaufnahme befindliche Stift mittels eines Bolzens in den Spulenkörper eingestossen wird, so dass die Fertigungszeiten wesentlich. herabgesetzt und somit die Produktionskapazität erhöht wird.

Durch ein aufeinander folgendes kontrolliertes Einführen, Abscheren bzw. Einstossen des Drahtes bzw.Stiftes, werden Fehloperationen zwangsweise vermieden.

Ein weiterer Vorteil besteht im Vorkerben des knickstabilen Drahtes auf die erforderliche Länge, wodurch ein schonendes, gratfreies Abscheren der Stifte in der jeweiligen Kerbe durch Drehen der Drehplatte gewährleistet ist.

Die Bestiftung der Spulenkörper mit gratfreien Stiften (Anschlussstiften) wirkt sich auch bei der nachfolgenden Bewicklung durch Vermeidung möglicher Drahtbrüche an den bisher mit einem Grat behafteten Trennflächen der Stifte günstig aus.

Falls bewickelte Spulen auf Leiterplatten durch Einsetzen, Ankleben u.dgl. montiert werden, ist es besonders vorteilhaft gratfreie Anschlüsse zu verwenden.

In vorteilhafter Weise können die Stiftenden der vierkantigen Stifte mittes einer Klemmeinrichtung und einer Kerbeinrichtung zweiseitig bzw. mittels der Kerbeinrichtung und einer vorgeschalteten Kerb-/Klemmeinrichtung vierseitig (als Pyramidenstumpf) gratfrei ausgebildet werden.

Die Erfindung wird im folgenden anhand der Zeichnung an Ausführungsbeispielen näher erläutert.

Darin zeigen:
Fig.1 ein Prinzipschema einer Seitenansicht einer Bestiftungsvorrichtung,
Fig.1a einen Grundriss eines Teiles der Vorrichtung gemäss Fig.1,
Fig.2 einen vierkantigen Stift mit zweiseitig gratfreien Stiftenden,
Fig.3 eine ausführliche Darstellung der Bestiftungsvorrichtung (entlang der Schnittlinie A-A in Fig.4), gemäss Fig.1,
Fig.4 einen Grundriss der Bestiftungsvorrichtung gemäss Fig.3,
Fig.5 ein Prinzipschema einer Seitenansicht einer gegenüber Fig.1 abgewandelten Bestiftungsvorrichtung,
Fig.5a einen Grundriss eines Teiles der Vorrichtung gemäss Fig.5, und
Fig.6 einen vierkantigen Stift mit vierseitig gratfreien Stiftenden.

Die Fig.1 und 1a zeigen ein Prinzipschema und Fig.3 und 4 eine entsprechende, genauere konstruktive Ausführung einer Bestiftungsvorrichtung 10, welche aus einer Mehrrollen-Richteinrichtung 20, einer Klemmeinrichtung 25, einer Kerbeinrichtung 30 mit Drahtvorschub und einer Drehplatte 40 mit mindestens zwei Stiftaufnahmen 41,41′ besteht, wobei sich jeweils eine der beiden Stiftaufnahmen 41 bzw.41′ in der Ausgangsposition I und die andere Stiftaufnahme 41′ bzw.41 in der Einstossposition II im Bereich eines zu bestiftenden Spulenkörpers 50 befindet. Die gesamte, auf einem Schlitten 14 angeordnete Bestiftungsvorrichtung 10 ist auf einer Grundplatte 12 mittels eines Pneumatikzylinders 19 gegenüber dem Spulenkörper 50 durch Anschlagschrauben 16, 16′ in einem vorbestimmten Bereich begrenzt vor- und rückwärts verschiebbar ausgebildet. Der Spulenkörper 50 kann mit einem oder mehreren Stiften 52, beispielsweise gemäss den Ausführungsbeispielen mit drei Anschlussstiften 52,52′,52˝,... bestiftet werden.

Die drei entsprechenden, auf Abwickelhaspeln 21 aufgerollten Drähte 54,54′,54˝ werden von diesen zu der Mehrrollen-Richteinrichtung 20 geführt und in Nuten 23 (Fig.4) der Richtrollen 22 gerichtet. Ein Einfädelhebel 24 ermöglicht das Einführen der Drähte 54,54′,54˝ zwischen die Richtrollen 22, Die gerichteten Drähte 54,54′,54˝ werden zwischen einer beweglichen 27 und einer fest gelagerten Klemmbacke 27′ geführt, wobei die bewegliche Klemmbacke 27 durch einen Pneumatikzylinder 29 vertikal betätigbar ist.

Nachfolgend werden die Drähte 54,54′,54˝ zwischen zwei Kerbplatten 33,33′ der Kerbeinrichtung 30 geführt, in welcher die Drähte 54,54′,54˝ gleichzeitig in vorbestimmten einstellbaren Abständen, die jeweils der Stiflänge entsprechen, mittels einer Kerbzange 33-37 vertikal vorgekerbt werden, wobei nachfolgend bei geöffneten Klemmbacken 27,27′ der Klemmeinrichtung 25 ein Drahtvorschub erfolgt, indem die geschlossenen Kerbplatten 33,33′ aus der Kerbposition (mit ausgezogenen Linien dargestellt) in die vorgeschobene Position (strichliert dargestellt) bewegt werden. Dadurch werden die Drähte 54,54′,54˝ in durchgehende Bohrungen 42,42′,42˝ der Stiftaufnahme 41 bzw.41′ eingeschoben und die Drähte 54,54′,54˝ von den Abwickelhaspeln 21 nachgezogen. In der Kerbzange 33-37 werden die Kerbplatten 33,33′ in symmetrisch zueinander angeordneten keilförmigen Hebeln 34,34′ gehalten, welche mittels eines Druckkolbens 36 mit Rollen 37,37′ über je einen Drehpunkt 35,35′ geschlossen bzw. mittels Federn 34˝ (Fig.3) geöffnet werden, wobei der Druckkolben 36 von einem Pneumatikzylinder 38 betätigt wird.

Durch den Drahtvorschub der Kerbzange 33-37 werden die drei vorgekerbten Drähte 54,54′,54˝ in die durchgehenden Bohrungen 42,42′,42˝ (Fig.1a) der in Ausgangsposition I befindlichen Stiftaufnahmen 41 bzw.41′ derart eingeschoben, dass die entsprechenden Kerben zwischen die Stiftaufnahme 41 bzw.41′ und die Kerbeinrichtung 30 zu liegen kommen. Die Drehplatte 40 mit beispielsweise zwei Stiftaufnahmen 41,41′ wird im Uhrzeigersinn 40′ bzw. Gegenuhrzeigersinn 40˝ aus der Ausgangsposition I in die Einstossposition II gedreht, wobei gleichzeitig die vorgekerbten Drähte 54,54′,54˝ in den Kerben gratfrei abgeschert werden. Damit gelangen die Stiftaufnahmen 41 bzw.41′ aus der Ausgangsposition I in die Einstossposition II und die jeweils freie Stiftaufnahme 41′ bzw.41 aus der Einstossposition II zurück in die Ausgangsposition I. Die Drehplatte 40 wird durch eine pneumatische Antriebsvorrichtung 43 (Fig.4) angetrieben, wobei die Anfangsdrehung aus der I- in die II-Position bzw. aus der II- in die I-Position durch je einen, in einem Pneumatikzylinder 48, bzw. 48′ beweglich angeordneten Druckbolzen 47 bzw.47′ unterstützt wird und die genaue Positionierung der Drehplatte 40 in den Positionen I bzw. II durch den als Anschlag wirkenden, in seiner jeweiligen Endstellung befindlichen Druckbolzen 47′ bzw. 47 erfolgt.

Sobald die Stiftaufnahmen 41 bzw. 41′ mit den gratfrei abgescherten Stiften 52,52′,52˝ in der Einstossposition II und die freie Stiftaufnahme 41′ bzw.41 in der Ausgangsposition I durch Anschläge 47′ bzw. 47 positioniert sind, erfolgt einerseits ein weiterer Drahtvorschub der vorgekerbten Drähte 54,54′,54˝ in die zueinander fluchtenden, durchgehenden Bohrungen 42,42′,42˝ und andererseits wird gleichzeitig in der Einstossposition II eine Einstosseinrichtung 44 horizontal derart verschoben, dass die in einem pneumatisch 49 betätigbaren Halter 45 angeordneten stiftförmigen Bolzen 46,46′,46˝ in die durchgehenden Bohrungen 42,42′,42˝ der Stiftaufnahme 41′ bzw.41 einpassen und die darin befindlichen Stifte 52,52′,52˝ in vorgesehene Bohrungen 51,51′,51˝ des Spulenkörpers 50 eingestossen werden. Falls beim Spulenkörper 50 für die Stifte 52,52′,52˝ Sackbohrungen 51,51′,51˝ zur Anwendungen kommen, werden die Stifte mit einem geringen Abstand zum Bohrungsboden eingeschoben.

Nachdem die Bestiftung des Spulenkörpers 50 beendet ist, werden die noch in die Bohrungen 42,42′,42˝ hineinragenden Stiftenden des Spulenkörpers 50 freigelegt, indem der Schlitten 14 der Bestiftungsvorrichtung 10 durch Betätigung des Penumatikzylinders 19 auf der Grundplatte 12 (in der Zeichnung nach links) zurückgeschoben wird. Es könnte auch lediglich der fertig bestiftete Spulenkörper 50 von der Bestiftungsvorrichtung 10 so verschoben werden, wie mit einem strichliert dargestellten Pfeil angedeutet ist (siehe Fig.1).

Der Spulenkörper 50 wird in einem weiteren Arbeitsvorgang (nicht dargestellt) bewickelt und die Drahtwicklungsenden an den Anschlussstiften 52,52′,52˝ durch Klemmen, Andrillen u.dgl. befestigt, um nachfolgend die Stifte in die Sackbohrungen 51,51′,51˝ bis auf deren Bohrungsgrund nachgestossen bzw. bei durchgehenden Bohrungen 51,51′,51˝ weiter eingeschoben werden, damit die sonst gespannten Wicklungsenden mechanisch zugentlastet werden.

In Fig.2 ist ein Vierkantstift 52 mit an zwei Seiten der Stiftenden vorgekerbten und nachfolgend in Kerben abgescherten Scherflächen 53 dargestellt, wie vorstehend beschrieben.

In Fig.5,5a ist eine gegenüber der Fig.1 abgewandelte Bestiftungsvorrichtung 30′ dargestellt, bei welcher die Mehrrollen-Richteinrichtung 20 gegenüber der Fig.1 um 90° gedreht ist. Anstatt der Klemmeinrichtung 25 ist eine zusätzliche der Kerbeinrichtung 30 gemäss Fig.1 vorgeschaltete Kerbzange 33-37 einer Kerb-/Klemmeinrichtung 30′ vorgesehen, die ebenfalls gegenüber der Kerbeinrichtung 30 um 90° gedreht ist, wobei die Kerbzange 33-37 der Kerb-/Klemmeinrichtung 30′ starr angeordnet ist. Die vierkantigen Drähte 54,54′,54˝ werden durch um 90° gedrehte Kerbzange 33-37 horizontal in vorbestimmten einstellbaren Abständen, die jeweils der Stiftlänge entsprechen, gekerbt, so dass alle vier Seiten der vierkantigen Stifte 52 gemäss Fig.6 gratfrei ausgebildet sind.

Die starr angeordnete Kerbzange 30-37 der Kerbeinrichtung 30′ übernimmt gleichzeitig auch die Klemmfunktion der Klemmvorrichtung 25 gemäss Fig.1.

In Ausführungsbeispielen gemäss der Fig.1-4 bzw. Fig.5-6, sind bei der Drehplatte 40, die rund oder rechteckig (nicht dargestellt) ausgebildet sein kann, beispielsweise zwei Stiftaufnahmen 41,41′ vorgesehen, die jeweils um 180° aus ihrer Ausgangsposition I in die Einstossposition II und umgekehrt drehbar sind. Es könnten auch beispielsweise auf einer runden Drehplatte 40 vier Stiftaufnahmen 41 um jeweils 90° versetzt zur Anwendung komen, wobei zwei zusätzliche Bearbeitungsstationen, beispielsweise für eine weitere Kerbung, vorgesehen werden könnten, wobei die vier Stiftaufnahmen 41 entsprechend ausgebildet würden.

Die Erfindung ist auf die Bestiftung von Spulenkörpern 50 für elektrische Spulen nicht beschränkt. So könnte eine entsprechend angepasste Vorrichtung auch für die Bestiftung von Leiterplatten u.dgl. zur Anwendung kommen.

## Patentansprüche

1. Verfahren zum automatischen Einstossen mindestens eines Stiftes in einen Spulenkörper, insbesondere in einen Spulenkörper aus Kunststoff, mit folgenden Verfahrensschritten:
- für
jeden Stift wird in einer Bestiftungsvorrichtung (10) ein knickstabiler Draht einer Kerbvorrichtung (30) über eine Richteinrichtung (20) und einer Klemmeinrichtung (25) zugeführt und ausgerichtet,
- jeder Draht (54,54′,54˝) wird in Abständen, die der Stiftlänge entsprechen, gleichzeitig in der Kerbvorrichtung (30) gegeneinander zweiseitig gekerbt,
- geschlossene Kerbplatten (33,33′) der Kerbvorrichtung (30) werden zusammen mit dem Draht (54,54′,54˝) um eine Stiftlänge vorgeschoben und somit der Draht von Abwickelhaspeln (21) nachgezogen,
- gleichzeitig wird der Drahtanfang bis zu einer folgenden Kerbe (55) in eine durchgehende Bohrung (42,42′,42˝) einer in Ausgangsposition befindlichen Stiftaufnahme (41,41′) einer Drehplatte (40) eingeschoben,
- durch Drehen der Stiftaufnahme (41,41′) mit dem entsprechenden Draht bzw.Drähten in Scherrichtung (40′,40˝) wird jeder Draht in seiner zwischen der Kerbeinrichtung (30) und der Drehplatte (40) liegenden Kerbe (55) abgeschert und somit ein zweiseitig gratfreier Stift (52) aus seiner Ausgangsposition (I) zum Spulenkörper (50) hin in eine Einstossposition (II) gedreht,
- gleichzeitig wird die leere Stiftaufnahme (41,41′) aus der Einstossposition (II) in die Ausgangsposition (I) zurückgedreht,
- nachfolgend wird der Draht in der Klemmeinrichtung (25) festgeklemmt und die geöffneten Kerbplatten (33,33′) der Kerbeinrichtung (30) werden in ihre Ausgangsposition zurückgeschoben,
- jeder in der Stiftaufnahme (41,41′) befindliche Stift (52) wird in der Einstossposition (II) in eine entsprechende Bohrung (51,51′,51˝) des Spulenkörpers (50) eingestossen, und
- nach Freilegung der aus dem Spulenkörper (50) herausragenden Enden der Stifte (52), wird die leere Stiftaufnahme (41,41′) vom Spulenkörper (50) zurück in ihre Ausgangsposition (I) gedreht, wobei gleichzeitig aus der Ausgangsposition (I) in die Einstossposition (II) eine Stiftaufnahme (41,41′) mit mindestens einem weiteren Stift (52) gedreht wird,
- der bestiftete Spulenkörper (50) wird entnommen und ein weiterer unbestifteter Spulenkörper (50) zugeführt.

2. Verfahren nach Anspruch 1, dadurch gekennzeichnet,dass jeder Draht (54,54′,54˝) in einer gegenüber der Kerbeinrichtung (30) vorgeschalteten, starr angeordneten Kerb-/Klemmeinrichtung (30′) um 90° versetzt zusätzlich gegeneinander zweiseitig gekerbt wird.

3. Verfahren nach Anspruch 1 oder 2, dadurch gekennzeichnet, dass die Drehplatte (40) zwischen um 90° und um 180°, entsprechend der geforderten Durchlaufzahl der bestifteten Spulen, gedreht wird.

4. Verfahren nach Anspruch 1 oder 2, dadurch gekennzeichnet, dass die Freilegung der aus dem Spulenkörper (50) herausragenden Enden der eingestossenen Stifte (52) durch Zurückschieben der Einstosseinrichtung (44) vom Spulenkörper (50) erfolgt.

5. Verfahren nach Anspruch 1 oder 2, dadurch gekennzeichnet, dass die Freilegung der aus dem Spulenkörper (50) herausragenden Enden der bereits eingestossenen Stifte (52) durch Wegschieben des Spulenkörpers (50) von der Bestiftungsvorrichtung (10,10′) erfolgt.

6. Vorrichtung zur Durchführung des Verfahrens nach Anspruch 1, bei welcher nach einer Abwickelhaspel (21) mit Endlosdraht eine Mehrrollen-Richteinrichtung (20) vorgesehen ist, und bei welcher eine Klemmeinrichtung (25) und zur beidseitigen Kerbung mindestens eines Drahtes (54,54′,54˝) eine auf einer Führungsplatte (31) verschiebbare Kerbeinrichtung (30) mit Drahtvorschub auf einem Schlitten (33) angeordnet sind, wobei eine Kerbzange (33-37) für mindestens einen Draht (54,54′,54˝) vorgesehen ist, und bei welcher für jeden zweiseitig vorgekerbten Draht (54,54′,54˝) eine entsprechende durchgehende Bohrung (42,42′,42˝) einer Stiftaufnahme (41,41′) an einer Drehplatte (40) angeordnet und aus der Stiftaufnahme (41,41′) der Draht (54, 54′,54˝) als ein Stift (52) mit gegeneinander zweiseitig gratfreien Stiftenden (53) mittels einer Einstosseinrichtung (44) in den Spulenkörper (50) einstossbar ist.

7. Vorrichtung zur Durchführung des Verfahrens nach Anspruch 2, bei welcher nach einer Abwickelhaspel (21) mit Endlosdraht eine Mehrrollen-Richteinrichtung (22) vorgesehen ist, bei welcher zur beidseitigen Kerbung der Drähte (54,54′,54˝) eine auf einer Führungsplatte (31) verschiebbare Kerbeinrichtung (30) mit Drahtvorschub auf einem Schlitten (33) angeordnet ist, wobei eine Kerbzange (33-37) für mindestens einen Draht (54,54′,54˝) vorgesehen ist, und der mit einem Drahtvorschub versehenen Kerbeinrichtung (30) eine dieser analoge, jedoch starr angeordnete Kerb-/Klemmeinrichtung (30′) vorgeschaltet ist, und bei welcher für jeden vierseitig vorgekerbten Draht (54,54′,54˝) eine entsprechende Bohrung (42,42′,42˝) einer Stiftaufnahme (41,41′) an einer Drehplatte (40) angeordnet und aus der Stiftaufnahme (41,41′) der Draht (54,54′,54˝) als ein Stift (52) mit vierseitig pyramidenstumpfartig ausgebildeten Stiftenden (53,53′) mittels einer Einstosseinrichtung (44) in den Spulenkörper (50) einstossbar ist.

8. Vorrichtung nach Anspruch 6 oder 7, dadurch gekennzeichnet, dass die Kerbplatten (33,33′) der Kerbzange (33-37) einen pneumatisch betätigbaren Presskolben (36) mit Rollenpaar (37,37′) über symmetrisch zueinander angeordnete um je einen Drehpunkt (35,35′) schwenkbare keilförmige Hebel (34,34′) aufweist.

9. Vorrichtung nach Anspruch 6 oder 7, dadurch gekennzeichnet, dass die Drehplatte (40) in einer im Uhrzeigersinn (40′) bzw. im Gegenuhrzeigersinn (40˝) verlaufenden Scherrichtung bewegbar ist.

10. Vorrichtung nach Anspruch 9, dadurch gekennzeichnet, dass die Drehplatte (40) mindestens zwei Stiftaufnahmen (41,41′) aufweist, und zur Beschleunigung der Anfangsdrehbewegung der Drehplatte (40) jede Stiftaufnahme (41 bzw.41′) einen in einem Pneumatikzylinder (48 bzw.48′) beweglich angeordneten Druckbolzen (47 bzw.47′) und zur Positionierung der Drehplatte (40) in den Positionen (I bzw.II) einen als Anschlag wirkenden, in seiner Endstellung befindlichen Druckbolzen (47′ bzw.47) aufweist.

## Claims

1. Method for automatically driving at least one pin into a coil former, particularly a coil former of plastics arterial, comprising the following steps:
- for each pin, in a device (10) for fitting pins, a buckle-resistant wire is fed via a straightening device (20) and a clamping device (25) to a notching device (30) and straightened;
- each wire (54, 54′, 54˝) is simultaneously notched on two sides opposite one another in the notching device (30) at intervals corresponding to the length of the pin;
- closed notching plates (33, 33′) in the notching device (30) are moved forward one pin length together with the wire (54, 54′, 54˝) and thus the wire is further pulled off the dispenser reels (21);
- at the same time the beginning of the wire is inserted as far as the next following notch (55) into a through bore (42, 42′, 42˝) in a pin socket (41, 41′) provided in a turntable (40) and situated in the starting position;
- by turning the pin socket (41, 41′) together with the corresponding wire or wires in the shearing direction (40′, 40˝) each wire is sheared off at its notch (55) lying between the notching device (30) and the turntable (40) and thus a pin (52) free from burrs on two sides is turned out of its starting position (I) towards the coil former (50) into a driving-in position (II);
- at the same time the empty pin socket (41, 41′) is turned back from the driving-in position (II) into the starting position (I);
- the wire is thereupon clamped fast in the clamping device (25) and the opened notching plates (33, 33′) of the notching device (30) are pushed back to their starting position;
- each pin (52) situated in the pin socket (41, 41′) is driven, in the driving-in position (II), into a corresponding bore (51, 51′, 51˝) in the coil former (50), and
- after freeing the ends of the pins (52) projecting out of the coil former (50), the empty pin socket (41, 41′) is turned back from the coil former (50) to its starting position (I), while at the same time a pin socket (41, 41′) with at least one other pin (52) is turned from the starting position (I) into the driving-in position (II);
- the coil former (50) fitted with pins is taken out and another coil former (50) not fitted with pins is brought up.

2. Method according to Claim 1, characterised in that each wire (54, 54′, 54˝) is additionally notched on two sides opposite one another, with 90° offsetting, in a rigidly mounted notching-clamping device (30′) disposed upstream of the notching device (30).

3. Method according to Claim 1 or 2, characterised in that the turntable (40) is turned between 90° and 180° in dependence on the required throughput number of coils fitted with pins.

4. Method according to Claim 1 or 2, characterised in that the freeing of the ends of the driven-in pins (52) projecting out of the coil former (50) is effected by pushing back the driving-in device (44) from the coil former (50).

5. Method according to Claim 1 or 2, characterised in that the freeing of the ends of the pins (52) already driven in, which project from the coil former (50), is effected by pushing the coil former (50) away from the device (10, 10′) for fitting pins.

6. Device for applying the method according to Claim 1, in which after a dispenser reel (21) carrying continuous wire a multi-roll straightening device (20) is provided, and in which a clamping device (25) and, for the purpose of notching at least one wire (54, 54′, 54˝) on both sides, a notching device (30) slidable on a guide plate (31) and provided with wire feed means are disposed on a carriage (33), while at least one set of notching tongs (33-37) for at least one wire (54, 54′, 54˝) is provided, and in which for each wire (54, 54′, 54˝) prenotched on two sides a corresponding through bore (42, 42′, 42˝) in a pin socket (41, 41′) on a turntable (40) is provided and the wire (54, 54′, 54˝) can be driven out of the pin socket (41, 41′), in the form of a pin (52) having ends (53) free from burrs on two sides opposite one another, and into the coil former (50) by means of a driving-in device (44).

7. Device for applying the method according to Claim 2, in which after a dispenser reel (21) carrying continuous wire a multi-roll straightening device (22) is provided, in which, for the purpose of notching the wires (54, 54′, 54˝) on two sides, a notching device (30) slidable on a guide plate (31) and provided with wire feed means is disposed on a carriage (33), while notching tongs (33-37) for at least one wire (54, 54′, 54˝) are provided and the notching device (30) provided with wire feed means is preceded by a notching-clamping device (30′) similar to it but rigidly mounted, and in which for each wire (54, 54′, 54˝) prenotched on four sides a corresponding bore (42, 42′, 42˝) in a pin socket (41, 41′) in a turntable (40) is provided and the wire (54, 54′, 54˝) can be driven out of the pin socket (41, 41′), in the form of a pin (52) having ends (53, 53′) configured as a truncated pyramid on four sides, and into the coil former (50) by means of a driving-in device (44).

8. Device according to Claim 6 or 7, characterised in that the notching plates (33, 33′) of the notching tongs (33-37) are provided with a pneumatically operated pressure piston (36) having a pair of rollers (37, 37′) with the aid of [sic] wedge-shaped levers (34, 34′) disposed symmetrically to one another and capable of turning about a respective fulcrum (35, 35′).

9. Device according to Claim 6 or 7, characterised inthat the turntable (40) is movable in a shearing direction extending clockwise (40′) or anticlockwise (40˝).

10. Device according to Claim 9, characterised in that the turntable (40) has at least two pin sockets (41, 41′) and for the purpose of accelerating the initial rotary movement of the turntable (40) each pin socket (41 or 41′) has a pressure rod (47 or 47′) movably disposed in a pneumatic cylinder (48 or 48′) and, for positioning the turntable (40) in the positions (I or II), a pressure rod (47′ or 47) situated in its end position and acting as a stop.

## Revendications

1. Procédé pour enfoncer automatiquement au moins une broche dans un corps de bobine, en particulier dans un corps de bobine en matière synthétique, comportant les étapes de procédé suivantes :
- pour chaque broche, un fil métallique stable au flambage est amené et orienté, dans un dispositif d'enfichage (10), à un dispositif d'entaillage (30), par l'intermédiaire d'un dispositif de dressage (20) et d'un dispositif de serrage (25),
- chaque fil (54,54′,54˝) est entaillé simultanément dans le dispositif d'entaillage (30), sur deux côtés opposés, à des distances qui correspondant à la longueur de broche,
- des plaques d'entaillage (33,33′) fermées du dispositif d'entaillage (30) sont avancées, conjointement avec le fil (54,54′,54˝), de la valeur de la longueur de la broche et le fil est ainsi tiré du touret de déroulement (21),
- simultanément, l'amorce de fil est insérée, jusqu'à l'entaille (55) qui suit, dans un perçage traversant (42,42′,42˝) d'un réceptacle à broche (41,41′), se trouvant dans la position initiale, d'une plaque tournante (40),
- par rotation du réceptacle à broche (41,41′) avec le ou les fil(s) correspondant(s), dans la direction du cisaillement (40′,40˝), chaque fil est cisaillé en son entaille (55), située entre le dispositif d'entaillage (30) et la plaque tournante (40), et ainsi une broche (52) exempte de bavure sur les deux côtés est tournée, passant de sa position initiale (I) par rapport au corps de bobine (50), en une position d'enfichage (II),
- simultanément, le réceptacle de broche (41,41′) vide est tourné dans le sens de retour de la position d'enfichage (II) à la position initiale (I),
- le fil est ensuite bloqué par serrage dans le dispositif de serrage (25) et les plaques d'entaillage (33,33′) ouvertes du dispositif d'entaillage (30) sont ramenées à leur position initiale,
- après libération des extrémités de broches (52) sortant du corps de bobine (50), le réceptacle de broche (41,41′) vide est ramené, par une rotation, à sa position initiale (I), faisant que, simultanément, un réceptacle de broche (41,41′), comportant au moins une autre broche (52), est tourné de la position initiale (I) à la position d'enfichage (II),
- le corps de bobine (50), équipé d'une broche, est prélevé et un autre corps de bobine (50) sans broche est amené.

2. Procédé selon la revendication 1, caractérisé en ce que chaque fil (54,54′,54˝) est soumis à un double entaillage supplémentaire, en deux côtés opposés, avec un décalage de 90 degrés, dans un dispositif d'entaillage/serrage (30′) disposé rigidement sur, et en amont, du dispositif d'entaillage (30).

3. Procédé selon la revendication 1 ou 2, caractérisé en ce que la plaque tournante (40) est tournée d'un angle situé entre 90 degrés et 180 degrés, en fonction du nombre de passages défilant des bobines équipées de broche.

4. Procédé selon la revendication 1 ou 2, caractérisé en ce que la libération des extrémités, sortant du corps de bobine (50), des broches (52) enfoncées, s'effectue par recul du dispositif d'enfichage (44) par rapport au corps de bobine (50).

5. Procédé selon la revendication 1 ou 2, caractérisé en ce que la libération des extrémités, sortant du corps de bobine (50), des broches (52) déjà enfoncées, s'effectue par écartement du corps de bobine (50) par rapport au dispositif d'enfichage (10,10′).

6. Dispositif pour mettre en oeuvre le procédé selon la revendication 1, dans lequel un dispositif de dressage (20) à plusieurs galets est prévu en aval d'un touret de déroulement (21) portant un fil continu, et dans lequel un dispositif de serrage (25) et un dispositif d'entaillage (30) déplaçable sur une plaque de guidage (31), destiné à effectuer l'entaillage, sur deux côtés, d'au moins un fil (54,54′,54˝), avec une avance de fil, sont disposés sur un chariot (33), une pince d'entaillage (33 à 37) destinée à au moins un fil (54,54′,54˝) étant prévue, et dispositif dans lequel, pour chaque fil (54,54′,54˝) préentaillé des deux côtés, un perçage traversant (42,42′,42˝) correspondant, d'un réceptacle à broche (41,41′), est disposé sur une plaque tournante (40) et ce fil pouvant être enfoncé, à titre de broche (52), dans le corps de bobine (50), avec des extrémités de broche (53) mutuellement opposées exemptes de bavures, au moyen d'un dispositif d'enfichage (44).

7. Dispositif pour mettre en oeuvre le procédé selon la revendication 2, dans lequel un dispositif de dressage (22) à plusieurs galets est prévu en aval d'un touret de déroulement (21) portant un fil continu, dans lequel un dispositif d'entaillage (30) déplaçable sur une plaque de guidage (31), destiné à effectuer l'entaillage des fils (54,54′,54˝), avec une avance de fil, est disposé sur un chariot (33), une pince d'entaillage (33 à 37) destinée à au moins un fil (54,54′,54˝) étant prévue, et dispositif en amont duquel est disposé un dispositif d'entaillage/serrage (30′), lui étant analogue mais disposé rigidement, et dans lequel, pour chaque fil (54,54′,54˝) préentaillé des deux côtés, un perçage (42,42′,42˝) correspondant, d'un réceptacle à broche (41,41′), est disposé sur une plaque tournante (40) et le fil (54,54′,54˝) sortant du réceptacle à broche (41,41′) pouvant être enfoncé, à titre de broche (52), avec des extrémités de broche (53,53′) à quatre côtés en tronc de pyramide, dans le corps de bobine (50), au moyen d'un dispositif d'enfichage (44).

8. Dispositif selon la revendication 6 ou 7, dans lequel les plaques d'entaillage (33,33′) de la pince d'entaillage (33 à 37) présentent un piston de pressage (36) pouvant être actionné pneumatiquement, avec un couple de galets (37,37′), par l'intermédiaire de leviers (34,34′) en forme de coin, disposés symétriquement des deux côtés et pouvant pivoter chacun autour d'un centre de rotation (35,35′).

9. Dispositif selon la revendication 6 ou 7, dans lequel la plaque tournante (40) est déplaçable dans un sens de cisaillage orienté dans le sens des aiguilles d'une montre (40′), ou dans le sens inverse de celui des aiguilles d'une montre (40˝).

10. Dispositif selon la revendication 9, dans lequel la plaque tournante (40) présente au moins deux réceptacles à broche (41,41′), et chaque réceptacle à broche (41, ou 41′) présente, en vue de l'accélération du mouvement de rotation initial de la plaque tournante (40), une tige de pression (47 ou 47′) disposée mobile dans un vérin pneumatique (48 ou 48′), et, en vue d'assurer le positionnement de la plaque tournante (40) dans les positions (I ou II), une tige de pression (47′ ou 47) agissant comme butée et se trouvant dans sa position finale.
